# EUROPÄISCHE PATENTSCHRIFT

(11) **EP 2 696 155 B1**
(45) Veröffentlichungstag und Bekanntmachung des Hinweises auf die Patenterteilung: **29.04.2015**
(21) Anmeldenummer: 12005745.0
(22) Anmeldetag: 07.08.2012
(51) Int. Cl.: F26B 3/28, F26B 21/14

(54) **Verfahren und Vorrichtung zum UV-Härten**
Method and device for UV curing
Procédé et dispositif de durcissement par rayonnement UV

(43) Veröffentlichungstag der Anmeldung: 12.02.2014
(73) Patentinhaber: Sturm Maschinen- & Anlagenbau GmbH, 94330 Salching (DE)
(72) Erfinder: WALLNER, Josef, 94330 Salching (DE)
(74) Vertreter: Wunderlich, Rainer

(56) Entgegenhaltungen:
- EP-A2- 1 413 416
- DE-A1- 10 207 541

## Beschreibung

Die Erfindung betrifft ein Verfahren und eine Vorrichtung zum UV-Härten eines lackierten Werkstückes.

Seit langem sind UV-aushärtbare Lacke und Beschichtungen zur Oberflächenbehandlung von Werkstücken bekannt. Gegenüber lösungsmittelhaltigen Lacken bieten derartige UV-aushärtbare Lacke fertigungstechnische, wirtschaftliche und ökologische Vorteile. Zur Aushärtung eines derartigen Lackes ist es erforderlich, dass der aufgebrachte Lack mittels UV-Licht in einer sauerstofffreien oder zumindest sauerstoffarmen Umgebung bestrahlt wird, so dass dieser nach einer vorgegebenen Zeit aushärtet.

Ein Verfahren und eine Vorrichtung, bei welcher ein Werkstück in einer Inertgaskammer mit UV-Licht bestrahlt wird, gehen etwa aus der EP 2 058 614 A2 hervor.

Aus der WO 2007/045442 A1 sind ein Verfahren und eine Vorrichtung bekannt, bei welchen ein Werkstück in eine Inertgaskammer eingefahren wird, welche mit einem Inertgas leichter als Luft gefüllt ist. Durch ein vorgeschlagenes schräges Einfahren des Werkstückes in die Schutzgasatmosphäre soll erreicht werden, dass möglichst wenig Sauerstoff in die mit Schutzgas gefüllte Bestrahlungskammer eingetragen wird. Denn ein übermäßiger Anteil von Sauerstoff in der Schutzgasatmosphäre während der Bestrahlung kann zur Beeinträchtigung der UV-Aushärtung des Lackes führen. Im schlimmsten Fall kann bei ungenügender Aushärtung das Werkstück zum Ausschuss werden.

Die EP 1 413 416 A2 beschreibt eine Vorrichtung zum UV-Härten lackierter Werkstücke. Ein Industrieroboter führt dabei eine UV-Strahlungseinrichtung innerhalb einer Strahlkammer, in der das Werkstück aufgenommen wird. Eine Spüleinrichtung führt über die UV-Strahlungseinrichtung Inertgas zu.

Die Gefahr der Einbringung von Sauerstoff in die Schutzgasatmosphäre und damit eines übermäßigen Anteiles von Sauerstoff während der Bestrahlung wird durch die Formgebung des Werkstückes erhöht. Denn bei Werkstücken mit zerklüfteter Formgebung und insbesondere kanalartigen Durchgängen besteht zumindest die Gefahr lokal zu geringer Schutzgaskonzentrationen.

Der Erfindung liegt die **Aufgabe** zugrunde, ein Verfahren und eine Vorrichtung anzugeben, mit welchen Werkstücke mit einem Hohlraum und mindestens einem kanalartigen Durchgang zuverlässig einer UV-Aushärtung eines Lackes unterziehbar sind.

Die Aufgabe wird zum einen durch ein Verfahren mit den Merkmalen des Anspruchs 1 und zum anderen durch eine Vorrichtung mit den Merkmalen des Anspruchs 6 gelöst. Bevorzugte Ausgestaltungen der Erfindung sind in den jeweils abhängigen Ansprüchen angegeben.

Gemäß der Erfindung ist ein Verfahren zum UV-Härten eines lackierten Werkstückes vorgesehen, welches einen inneren Hohlraum umfasst, welcher teilweise von einer Umfangswand umschlossen ist, welche mindestens eine Zutrittsöffnung zu dem Hohlraum und mindestens einen kanalartigen Durchgang aufweist, welcher sich von dem inneren Hohlraum durch die Umfangswand nach außen erstreckt, mit den Verfahrensschritten:
- Halten des Werkstückes, wobei die mindestens eine Zutrittsöffnung mit mindestens einem Abdeckelement unter Offenlassen des mindestens einen kanalartigen Durchganges abgedeckt wird,
- Einleiten eines Inertgases über mindestens ein Abdeckelement in den Hohlraum und Spülen des kanalartigen Durchganges mit dem Inertgas, und
- Bestrahlen eines Lackes in dem kanalartigen Durchgang mit einer UV-Strahlung während und/oder nach dem Spülen des kanalartigen Durchganges mit Inertgas.

Ein Grundgedanke der Erfindung kann darin gesehen werden, ein Werkstück zur UV-Bestrahlung nicht einfach in einer Bestrahlungskammer mit Inertgas anzuordnen. Vielmehr wird ein Werkstück mit einem inneren Hohlraum mit mindestens einer Zutrittsöffnung und mindestens einem kanalartigen Durchgang so angeordnet und abgedeckt, dass gezielt Inertgas über die Zutrittsöffnung in den Hohlraum unter Druck eingeleitet wird, so dass das Inertgas durch den offen gelassenen kanalartigen Durchgang oder die Durchgänge von innen nach außen strömt. Das Werkstück mit seinen kritischen Werkstückbereichen wird sozusagen mit Inertgas gespült. Hierdurch wird Sauerstoff innerhalb des Hohlraumes und insbesondere in hinterschnittenen dünnen kanalartigen Durchgängen aktiv beseitigt. Das Werkstück kann dabei an seiner Außenseite von Sauerstoffatmosphäre oder vorzugsweise von einer Schutzgasatmosphäre mit dem Inertgas umgeben sein. Während oder anschließend an den Spülvorgang kann eine UV-Bestrahlung der mit einem UV-Lack versehenen Wandbereiche des Hohlraumes und des kanalartigen Durchganges erfolgen.

Eine bevorzugte Ausführungsform der Erfindung besteht darin, dass die UV-Strahlung mit einer UV-Strahlungseinrichtung erzeugt wird, welche mindestens einen UV-Strahler in dem Hohlraum und/oder außerhalb des Werkstückes aufweist. Vorzugsweise sind UV-Strahler sowohl innerhalb des Werkstückes als auch außerhalb des Werkstückes angeordnet. Insbesondere ist zumindest ein UV-Strahler fluchtend zu dem mindestens einen kanalartigen Durchgang ausgerichtet. So kann eine zuverlässige Aushärtung des Lackes auch innerhalb des kanalartigen Durchganges erreicht werden.

Eine weitere vorteilhafte Verfahrensvariante liegt darin, dass durch die UV-Strahlungseinrichtung nicht nur Lack in den kanalartigen Durchgang, sondern auch Lack an weiteren Bereichen des Werkstückes bestrahlt und gehärtet wird. Insbesondere kann das Werkstück vollständig an der Innen- und Außenseite lackiert sein. Die UV-Strahlungseinrichtung ist dabei so ausgestaltet, dass alle lackierten Bereiche hinreichend mit UV-Licht bestrahlt werden.

Eine besonders zuverlässige Aushärtung des UV-Lackes wird in vorteilhafter Weise dadurch erreicht, dass der innere Hohlraum und der mindestens eine kanalartige Durchgang zunächst für eine vorgesehene Zeitspanne mit Inertgas gespült werden, bevor mit der Bestrahlung begonnen wird. Insbesondere kann ein Spülvorgang zunächst für einige Sekunden, insbesondere zwischen 1 bis 20 Sekunden, durchgeführt werden. Auf diese Weise wird aus dem zerklüfteten Werkstück der vorhandene Sauerstoff ausgespült, wobei eine gewünschte Inertgaskonzentration am Werkstück eingestellt wird. Das Inertgas kann CO₂, Stickstoff oder ein anderes geeignetes Schutzgas sein, welches schwerer oder leichter als Luft ist.

Eine weitere Verbesserung kann nach der Erfindung dadurch erzielt werden, dass das Werkstück zumindest beim Bestrahlen relativ zur UV-Strahlungseinrichtung bewegt, insbesondere gedreht wird. Das Bewegen beziehungsweise das Drehen kann bereits während der Spülung des Werkstückes mit Inertgas vorgesehen sein. Dies unterstützt den Austrag von Sauerstoff. Durch eine Relativbewegung zwischen Werkstück und der UV-Strahlungseinrichtung kann diese effizienter, insbesondere mit weniger UV-Strahlern ausgebildet werden.

Die eingangs genannte Aufgabe wird des Weiteren durch eine Vorrichtung zum UV-Härten eines lackierten Werkstückes gelöst, welches einen inneren Hohlraum umfasst, welcher teilweise von einer Umfangswand umschlossen ist, welche zumindest eine Zutrittsöffnung zu dem Hohlraum und mindestens einen kanalartigen Durchgang aufweist, welcher sich von dem inneren Hohlraum durch die Umfangswand nach außen erstreckt, mit
- einer Aufnahmeeinrichtung, mit welcher das Werkstück gehalten ist, wobei die mindestens eine Zutrittsöffnung über mindestens ein Abdeckelement unter Offenlassen des Durchganges abgedeckt ist,
- einer Spüleinrichtung, mit welcher über mindestens ein Abdeckelement Inertgas in den inneren Hohlraum einleitbar und der kanalartige Durchgang mit dem Inertgas spülbar ist, und
- einer UV-Strahlungseinrichtung, mit welcher beim Spülen mit Inertgas zum UV-Härten eines Lackes in dem kanalartigen Durchgang dieser mit UV-Strahlung bestrahlbar ist.

Mit dieser erfindungsgemäßen Vorrichtung können insbesondere die zuvor beschriebenen Vorteile erreicht und das zuvor beschriebene Verfahren, insbesondere nach einem der Ansprüche 1 bis 5, durchgeführt werden.

Grundsätzlich kann zum Erzeugen der UV-Strahlung jeder geeignete Strahler eingesetzt werden, welcher ein Licht im UV-Bereich abstrahlt. Besonders bevorzugt ist es nach einer Ausführungsform der Erfindung, dass die UV-Strahlungseinrichtung mindestens einen UV-Strahler aufweist, welcher mindestens eine UV-Lampe und/oder mindestens eine UV-Diode umfasst. Neben herkömmlichen UV-Lampen können insbesondere kompakte UV-Dioden eingesetzt werden, insbesondere für die Verwendung in engeren Innenräumen. Bei der Verwendung lichtstarker UV-Lampen kann eine Lichtverteilung zusätzlich durch Ablenkelemente, insbesondere durch eine Spiegeleinrichtung oder mittels einer Fokussierung durch Linsen erreicht werden.

Eine gute Halterung des beschichteten Werkstückes wird nach einer weiteren Ausführungsform der Erfindung dadurch erreicht, dass die Aufnahmeeinrichtung einen Halteteller aufweist, welcher bewegbar, insbesondere drehbar angetrieben ist. Dies ist insbesondere für rotationssymmetrische Werkstücke, etwa beschichtete Bremsscheiben, vorteilhaft. Der Halteteller kann dabei gleichzeitig als ein erstes Abdeckelement ausgestaltet sein, welcher etwa bei einem hülsenförmigen Werkstück eine erste Zutrittsöffnung abdeckt. In bestimmten Fällen kann die Zuführung des Inertgases durch einen derartigen Halteteller erfolgen.

Weiterhin ist es nach der Erfindung bevorzugt, dass mindestens ein Abdeckelement als eine zustellbare Haube ausgebildet ist, in welcher mindestens ein UV-Strahler angeordnet ist. Durch Zustellung der Haube kann die Zutrittsöffnung abgedeckt werden, so dass eine Spülung des Hohlraumes und des Durchganges erfolgen kann. Innerhalb der Haube können ein oder mehrere UV-Strahler angeordnet sein, welche in bestimmten Fällen selbst gegenüber der Haube für eine bessere Zustellung in den Hohlraum verfahrbar gelagert sind.

Weiterhin ist es nach einer Ausführungsvariante der Erfindung zweckmäßig, dass das Abdeckelement ein Dichtelement aufweist, welches die Zutrittsöffnung umschließt. Vorzugsweise kann so die Zutrittsöffnung fluiddicht abgeschlossen werden. Dies ist aber nicht in jedem Fall zwingend erforderlich. Das Dichtelement ist insbesondere aus einem Kunststoff- oder Gummimaterial, so dass gleichzeitig ein schonendes Aufsetzen des Abdeckelementes auf dem Werkstück ermöglicht wird. Dabei wird nach der Erfindung eine besonders flexible Ausführung dadurch erreicht, dass das Dichtelement gegenüber dem Abdeckelement verstellbar ist. Auf diese Weise kann eine einfache Anpassung des Abdeckelementes bei geänderten Werkstückdimensionen erfolgen. Insbesondere kann das Dichtelement hülsenförmig ausgebildet sein, welches verschiebbar und feststellbar am Abdeckelement gelagert ist.

Weiter ist es nach der Erfindung vorteilhaft, dass mindestens ein UV-Strahler der UV-Strahlungseinrichtung außerhalb des Werkstückes angeordnet und relativ zu dem Werkstück bewegbar ist. Die Relativbewegung kann durch ein Bewegen des Werkstückes und/oder durch ein Bewegen des Strahlers vorgesehen sein. Auf diese Weise kann die Anzahl der UV-Strahler erreicht werden, wobei gleichzeitig eine vollständige Bestrahlung des Werkstückes sichergestellt ist.

Die Erfindung wird nachfolgend anhand von bevorzugten Ausführungsbeispielen weiter erläutert, welche schematisch in den Zeichnungen dargestellt sind. In den Zeichnungen zeigen:
- Fig. 1: eine schematische Querschnittsansicht durch eine erste erfindungsgemäße Vorrichtung mit UV-Lampen; und
- Fig. 2: eine schematische Querschnittsansicht durch eine zweite erfindungsgemäße Vorrichtung mit UV-Dioden.

Eine Vorrichtung 10 zum UV-Härten gemäß Fig. 1 umfasst eine Aufnahmeeinrichtung 12 mit einer drehbaren Welle 16, an welcher ein oberer Halteteller 15 angebracht ist. Der Halteteller 15 dient zum Aufnehmen eines rotationssymmetrischen Werkstückes 1, wobei durch den scheibenförmigen Halteteller 15 eine untere Öffnung des Werkstückes 1 dicht abgedeckt wird.

Das Werkstück 1 ist im dargestellten Ausführungsbeispiel eine Bremsscheibe, dessen topfförmige Umfangswand 7 einen inneren Hohlraum 6 umfasst. Gegenüberliegend zum Halteteller 15 ist eine Zutrittsöffnung 8 zum Hohlraum 6 vorgesehen. Seitlich an der Umfangswand 7 sind kanalartige Durchgänge 5 im Werkstück 1 vorgesehen, wobei die Durchgänge 5 etwa radial zur Mitten- oder Drehachse des Werkstückes 1 verlaufen. Das Werkstück 1 ist so auf dem Halteteller 15 als unteres Abdeckelement 14 angeordnet, dass sich das Werkstück 1 gemeinsam mit dem Halteteller 15 entsprechend dem Pfeil P1 durch einen nicht dargestellten Motor dreht.

Vor dem Beginn des UV-Härtens wird auf die Oberseite des Werkstückes 1 ein oberes Abdeckelement 20 gemäß dem Pfeil P2 axial zugestellt.

Das obere Abdeckelement 20 weist eine Haube 21 auf, welche an ihrer Unterseite über eine ringförmige Haltelippe 26 ein hülsenförmiges Dichtelement 24 axial verschiebbar hält. Das Dichtelement 24 ist vorzugsweise aus Kunststoff, insbesondere einem Gummi, ausgebildet und weist an der Oberseite einen radial nach außen vorstehenden konischen Bund 25 auf. Dieser Bund 25 dient als ein Axialanschlag, um ein Herausgleiten des hülsenförmigen Dichtelementes 24 aus der Haube 21 zu verhindern. Die ringförmige Haltelippe 26 liegt kraftschlüssig an der Außenseite des Dichtelementes 24 an, so dass dieses Element fixiert und gleichzeitig verstellbar ist.

In der Haube 21 mündet eine Eintrittsdüse 28 zum Einleiten von Inertgas in die Haube 21. Das Inertgas dient als Schutzgas, welches für die Reaktion der Beschichtung beim UV-Härten als Schutz vor Sauerstoff notwendig ist. Nach dem Aufsetzen der Haube 21 mit dem Dichtelement 24 auf dem Werkstück 1 wird unter Druck Inertgas über die Eintrittsdüse 28 in die Haube 21 eingeleitet. Durch dieses Einleiten von Inertgas wird innerhalb der Haube 21 befindliche Luft verdrängt. Die Luft strömt dabei aus der Haube 21 in den Hohlraum 6 des Werkstückes 1 und aus diesem radial heraus durch die kanalartigen Durchgänge 5 in der Umfangswand 7. Es erfolgt also eine Spülung des Hohlraumes 6 und der engen kanalartigen Durchgänge 5, welche in Ausrichtung des Werkstückes 1 eine Hinterschneidung darstellen. Dieses Spülen erfolgt für eine vorgegebene Zeit, bis vorhandene Luft mit dem unerwünschten Sauerstoffanteil in dem erforderlichen Maße verdrängt ist. Anschließend erfolgt eine Bestrahlung der beschichteten Wandteile des Werkstückes 1 mittels einer Strahlungseinrichtung 30. Die Strahlungseinrichtung 30 umfasst im vorliegenden Fall einen ersten UV-Strahler 32, welcher innerhalb der Haube 21 beziehungsweise dicht an der Haube 21 angeordnet ist, so dass durch den inneren UV-Strahler 32 eine Innenseite des Hohlraumes 6 bestrahlt werden kann. Gleichzeitig erfolgt radial von außen eine Bestrahlung über einen zweiten äußeren UV-Strahler 34, dessen Strahlen so fokussiert und ausgerichtet sind, dass diese radial in die kanalartigen Durchgänge 5 gelangen können. Bei drehendem Werkstück 1 und stillstehenden UV-Strahlern 32, 34 können so alle gewünschten Wandbereiche im Hohlraum 6 und innerhalb der Durchgänge 5 mit UV-Licht bestrahlt werden, so dass ein entsprechend an diesen Wandbereichen aufgebrachter UV-empfindlicher Lack aushärtet.

Nach Abschluss der Bestrahlung und Aushärtung der Beschichtung wird die Haube 21 entsprechend dem Pfeil P2 wieder axial nach oben gefahren und das Werkstück 1 kann von dem Halteteller 15 entnommen werden.

Bei der weiteren Ausführungsform einer erfindungsgemäßen Vorrichtung 10 zum UV-Härten gemäß Fig. 2 ist die Aufnahmeeinrichtung 12 gleich zu der Vorrichtung 10 nach Fig. 1 ausgebildet. In Abwandlung zur Vorrichtung 10 gemäß Fig. 1 werden als Strahlungseinrichtung 30 UV-Dioden als UV-Strahler 32a, 34a eingesetzt. Insbesondere zur Bestrahlung des Innenraumes 6 des Werkstückes 1 kann ein kompakt ausgebildeter, innerer UV-Strahler 32a unmittelbar innerhalb des Hohlraumes 6 und radial gegenüberliegend zu den Durchgängen 5 angeordnet werden. Der innere UV-Strahler 32a ist dabei über eine nicht dargestellte Halteeinrichtung an der Innenseite der Haube 21 als oberes Abdeckelement 20 befestigt. Der innere UV-Strahler 32a kann dabei entsprechend dem Pfeil P2 mit der Haube 21 axial zu und aus dem Werkstück 1 wieder rückgestellt werden. Der äußere radial gerichtete UV-Strahler 34a ist mit den UV-Dioden so ausgerichtet, dass dieser ebenso ohne eine Fokussierung radial in die radial verlaufenden Durchgänge 5 einstrahlen kann.

Die Verwendung von UV-Licht abstrahlenden Dioden als UV-Strahler 32a, 34a erlaubt eine kompakte Ausgestaltung der gesamten Vorrichtung 10, insbesondere der Haube 21. Grundsätzlich können UV-Dioden und auch herkömmliche UV-Lampen kombiniert sein.

## Patentansprüche

1. Verfahren zum UV-Härten eines lackierten Werkstückes (1), welches einen inneren Hohlraum (6) umfasst, welcher teilweise von einer Umfangswand (7) umschlossen ist, welche mindestens eine Zutrittsöffnung (8) zu dem Hohlraum (6) und mindestens einen kanalartigen Durchgang (5) aufweist, welcher sich von dem inneren Hohlraum (6) durch die Umfangswand (7) nach außen erstreckt, mit den Verfahrensschritten:
- Halten des Werkstückes (1), wobei die mindestens eine Zutrittsöffnung (8) mit mindestens einem Abdeckelement (14, 20) unter Offenlassen des mindestens einen kanalartigen Durchganges (5) abgedeckt wird,
- Einleiten eines Inertgases über mindestens ein Abdeckelement (20) in den Hohlraum (6) und Spülen des kanalartigen Durchganges (5) mit dem Inertgas und
- Bestrahlen eines Lackes in dem kanalartigen Durchgang (5) mit einer UV-Strahlung während und/oder nach dem Spülen des kanalartigen Durchganges (5) mit dem Inertgas.

2. Verfahren nach Anspruch 1,
**dadurch gekennzeichnet,**
**dass** die UV-Strahlung mit einer UV-Strahlungseinrichtung (30) erzeugt wird, welche mindestens einen UV-Strahler (32, 34) in dem Hohlraum (6) und/oder außerhalb des Werkstückes (1) aufweist.

3. Verfahren nach Anspruch 1 oder 2,
**dadurch gekennzeichnet,**
**dass** durch die UV-Strahlungseinrichtung (30) nicht nur Lack in dem kanalartigen Durchgang (5) sondern auch Lack an weiteren Bereichen des Werkstückes (1) bestrahlt und gehärtet wird.

4. Verfahren nach einem der Ansprüche 1 bis 3,
**dadurch gekennzeichnet,**
**dass** der innere Hohlraum (6) und der mindestens eine kanalartige Durchgang (5) zunächst für eine vorgesehene Zeitspanne mit Inertgas gespült werden, bevor mit der Bestrahlung begonnen wird.

5. Verfahren nach einem der Ansprüche 1 bis 4,
**dadurch gekennzeichnet,**
**dass** das Werkstück (1) zumindest beim Bestrahlen relativ zur UV-Strahlungseinrichtung (30) bewegt, insbesondere gedreht wird.

6. Vorrichtung zum UV-Härten eines lackierten Werkstückes (1), welches einen inneren Hohlraum (6) umfasst, welcher teilweise von einer Umfangswand (7) umschlossen ist, welche zumindest eine Zutrittsöffnung (8) zu dem Hohlraum (6) und mindestens einen kanalartigen Durchgang (5) aufweist, welcher sich von dem inneren Hohlraum (6) durch die Umfangswand (7) nach außen erstreckt, mit
- einer Aufnahmeeinrichtung (12), mit welcher das Werkstück (1) gehalten werden kann
- mindestens einem Abdeckelement (14, 20) über welches die mindestens eine Zutrittsöffnung (8) unter Offenlassen des Durchganges (5) abgedeckt werden kann,
- einer Spüleinrichtung, mit welcher über das mindestens eine Abdeckelement (20) Inertgas in den inneren Hohlraum (6) einleitbar und der kanalartige Durchgang (5) mit dem Inertgas spülbar ist, und
- einer UV-Strahlungseinrichtung (30), mit welcher beim Spülen mit Inertgas zum UV-Härten eines Lackes in dem kanalartigen Durchgang (5) dieser mit UV-Strahlung bestrahlbar ist.

7. Vorrichtung nach Anspruch 6,
**dadurch gekennzeichnet,**
**dass** die UV-Strahlungseinrichtung (30) mindestens einen UV-Strahler (32, 34) aufweist, welcher mindestens eine UV-Lampe und/oder mindestens eine UV-Diode umfasst.

8. Vorrichtung nach Anspruch 6 oder 7,
**dadurch gekennzeichnet,**
**dass** die Aufnahmeeinrichtung (12) einen Halteteller (15) aufweist, welcher bewegbar, insbesondere drehbar angetrieben ist.

9. Vorrichtung nach einem der Ansprüche 6 bis 8,
**dadurch gekennzeichnet,**
**dass** mindestens ein Abdeckelement (20) als eine zustellbare Haube (21) ausgebildet ist, in welcher mindestens ein UV-Strahler (32) angeordnet ist.

10. Vorrichtung nach einem der Ansprüche 6 bis 9,
**dadurch gekennzeichnet,**
**dass** das Abdeckelement (20) ein Dichtelement (24) aufweist, welches die Zutrittsöffnung (8) umschließt.

11. Vorrichtung nach Anspruch 10,
**dadurch gekennzeichnet,**
**dass** das Dichtelement (24) gegenüber dem Abdeckelement (20) verstellbar ist.

12. Vorrichtung nach einem der Ansprüche 6 bis 11,
**dadurch gekennzeichnet,**
**dass** mindestens ein UV-Strahler (34) der UV-Strahlungseinrichtung (30) außerhalb des Werkstücks (1) angeordnet und relativ zu dem Werkstück (1) bewegbar ist.

## Claims

1. Method for UV curing a painted workpiece (1) which comprises an internal cavity (6) that is partially enclosed by a circumferential wall (7) having at least one access opening (8) to the cavity (6) and at least one channel-like passage (5) which extends from the internal cavity (6) through the circumferential wall (7) towards the outside, with the method steps:
- holding the workpiece (1), wherein the at least one access opening (8) is covered by at least one cover element (14, 20) whilst leaving the at least one channel-like passage (5) open,
- introducing an inert gas via at least one cover element (20) into the cavity (6) and flushing the channel-like passage (5) with the inert gas and
- irradiating a paint in the channel-like passage (5) with UV radiation during and/or after flushing the channel-like passage (5) with the inert gas.

2. Method according to claim 1,
**characterized in that**
the UV radiation is generated by a UV radiation means (30) which has at least one UV radiator (32, 34) in the cavity (6) and/or outside the workpiece (1).

3. Method according to claim 1 or 2,
**characterized in that**
by means of the UV radiation means (30) not only paint in the channel-like passage (5) but also paint on further areas of the workpiece (1) is irradiated and cured.

4. Method according to any one of claims 1 to 3,
**characterized in that**
the internal cavity (6) and the at least one channel-like passage (5) are initially flushed with inert gas for an intended period of time before commencement of the irradiation.

5. Method according to any one of claims 1 to 4,
**characterized in that**
the workpiece (1) is moved, in particular rotated, relative to the UV radiation means (30) at least during irradiation.

6. Device for UV curing a painted workpiece (1) which comprises an internal cavity (6) that is partially enclosed by a circumferential wall (7) having at least one access opening (8) to the cavity (6) and at least one channel-like passage (5) which extends from the internal cavity (6) through the circumferential wall (7) towards the outside, with
- a receiving means (12), with which the workpiece (1) can be held,
- at least one cover element (14, 20), by way of which the at least one access opening (8) can be covered whilst leaving the passage (5) open,
- a flushing means, with which inert gas can be introduced via the at least one cover element (20) into the internal cavity (6) and with which the channel-like passage (5) can be flushed with the inert gas, and
- a UV radiation means (30), with which, for the purpose of UV curing a paint in the channel-like passage (5), the said paint can be irradiated with UV radiation during flushing with inert gas.

7. Device according to claim 6,
**characterized in that**
the UV radiation means (30) has at least one UV radiator (32, 34) which comprises at least one UV lamp and/or at least one UV diode.

8. Device according to claim 6 or 7,
**characterized in that**
the receiving means (12) has a holding plate (15) which is movable, in particular being driven in a rotatable manner.

9. Device according to any one of claims 6 to 8,
**characterized in that**
at least one cover element (20) is designed as a hood (21) which can be fed and in which at least one UV radiator (32) is arranged.

10. Device according to any one of claims 6 to 9,
**characterized in that**
the cover element (20) has a sealing element (24) which encloses the access opening (8).

11. Device according to claim 10,
**characterized in that**
the sealing element (24) is adjustable with respect to the cover element (20).

12. Device according to any one of claims 6 to 11,
**characterized in that**
at least one UV radiator (34) of the UV radiation means (30) is arranged outside the workpiece (1) and movable relative to the workpiece (1).

## Revendications

1. Procédé de durcissement par rayonnement UV d'une pièce vernie (1) qui comporte une cavité intérieure (6), cette dernière étant en partie entourée par une paroi périphérique (7) qui comprend au moins une ouverture d'accès (8) à la cavité (6) et au moins un passage de type canal (5), ce dernier s'étendant de la cavité intérieure (6) vers l'extérieur à travers la paroi périphérique (7), avec les étapes de procédé suivantes :
- maintien de la pièce (1), la au moins une ouverture d'accès (8) étant recouverte d'au moins un élément de recouvrement (14, 20) qui laisse ouvert le au moins un passage de type canal (5),
- introduction d'un gaz inerte dans la cavité (6) par au moins un élément de recouvrement (20) et rinçage du passage de type canal (5) par le gaz inerte, et
- irradiation d'un vernis dans le passage de type canal (5) au moyen d'un rayonnement UV pendant et/ou après le rinçage du passage de type canal (5) par le gaz inerte.

2. Procédé selon la revendication 1,
**caractérisé :**
**en ce que** le rayonnement UV est généré à l'aide d'un dispositif de rayonnement UV (30), qui comprend au moins une source de rayonnement UV (32, 34) dans la cavité (6) et/ou à l'extérieur de la pièce (1).

3. Procédé selon la revendication 1 ou 2,
**caractérisé :**
**en ce que**, au moyen du dispositif de rayonnement UV (30), du vernis est irradié et durci non seulement dans le passage de type canal (5), mais aussi dans d'autres zones de la pièce (1).

4. Procédé selon une des revendications 1 à 3,
**caractérisé :**
**en ce que** la cavité intérieure (6) et le au moins un passage de type canal (5) sont tout d'abord rincés avec un gaz inerte pendant une durée prédéterminée, avant que l'irradiation ne commence.

5. Procédé selon une des revendications 1 à 4,
**caractérisé :**
**en ce que**, au moins pendant l'irradiation, la pièce (1) est déplacée, et plus particulièrement déplacée en rotation, par rapport au dispositif de rayonnement UV (30).

6. Dispositif de durcissement par rayonnement UV d'une pièce vernie (1) qui comporte une cavité intérieure (6), cette dernière étant en partie entourée par une paroi périphérique (7) qui comprend au moins une ouverture d'accès (8) à la cavité (6) et au moins un passage de type canal (5), ce dernier s'étendant de la cavité intérieure (6) vers l'extérieur à travers la paroi périphérique (7), avec :
- un dispositif de maintien (12), avec lequel la pièce (1) peut être maintenue,
- au moins un élément de recouvrement (14, 20), par lequel la au moins une ouverture d'accès (8) peut être recouverte en laissant ouvert le passage (5),
- un dispositif de rinçage, avec lequel un gaz inerte peut être introduit dans la cavité intérieure (6) par le au moins un élément de recouvrement (20) et le passage de type canal (5) peut être rincé avec le gaz inerte, et
- un dispositif de rayonnement UV (30), avec lequel, pour le durcissement par rayonnement UV d'un vernis dans le passage de type canal (5), ce dernier peut être irradié avec un rayonnement UV pendant le rinçage avec le gaz inerte.

7. Dispositif selon la revendication 6,
**caractérisé :**
**en ce que** le dispositif de rayonnement UV (30) comprend au moins une source de rayonnement UV (32, 34), qui comporte au moins une lampe UV et/ou au moins une diode UV.

8. Dispositif selon la revendication 6 ou 7,
**caractérisé :**
**en ce que** le dispositif de maintien (12) comprend un plateau de fixation (15), qui est entraînée de façon à pouvoir être mobile, en particulier mobile en rotation.

9. Dispositif selon une des revendications 6 à 8,
**caractérisé :**
**en ce qu'**au moins un élément de recouvrement (20) est constitué en formant un capot accessible (21), dans lequel au moins une source de rayonnement UV (32) est disposée.

10. Dispositif selon une des revendications 6 à 9,
**caractérisé :**
**en ce que** l'élément de recouvrement (20) comprend un élément d'étanchéité (24) qui entoure l'ouverture d'accès (8).

11. Dispositif selon la revendication 10,
**caractérisé :**
**en ce que** l'élément d'étanchéité (24) est réglable par rapport à l'élément de recouvrement (20).

12. Dispositif selon une des revendications 6 à 11,
**caractérisé :**
**en ce qu'**au moins une source de rayonnement UV (34) du dispositif de rayonnement UV (30) est disposée à l'extérieur de la pièce (1) et est mobile par rapport à la pièce (1).
